# EUROPÄISCHE PATENTSCHRIFT

(11) **EP 0 664 922 B1**
(45) Veröffentlichungstag und Bekanntmachung des Hinweises auf die Patenterteilung: **27.12.1996**
(21) Anmeldenummer: 93920677.7
(22) Anmeldetag: 05.10.1993
(51) Int. Cl.: H01H 50/44, H01H 50/04

(54) **SPULE FÜR EIN ELEKTROMAGNETISCHES RELAIS**
COIL FOR AN ELECTROMAGNETIC RELAY
BOBINE POUR UN RELAIS ELECTROMAGNETIQUE

(30) Priorität: 14.10.1992 DE 9213889 U
(43) Veröffentlichungstag der Anmeldung: 02.08.1995
(73) Patentinhaber: SIEMENS AKTIENGESELLSCHAFT, 80333 München (DE)
(72) Erfinder: BÜSCHER, Thomas, D-12107 Berlin (DE)
(86) Internationale Anmeldenummer: DE9300935
(87) Internationale Veröffentlichungsnummer: WO9409505

(56) Entgegenhaltungen:
- EP-A- 0 199 119
- EP-A- 0 275 493
- EP-A- 0 501 070
- WO-A-91/11818

## Beschreibung

Die Erfindung betrifft eine Spule mit
- einem Spulenkörper, der zwei Flansche besitzt, welche zwischen einander einen Wickelraum mit einer Erregerwicklung begrenzen;
- mindestens einem Spulenanschlußelement mit einem Befestigungsabschnitt;
- jeweils einem einstückig mit dem Spulenanschlußelement verbundenen Anwickelstück für ein Wicklungsende, wobei mindestens einer der Flansche in einem stirnseitig vorspringenden Ansatz zumindest einen zur Spulenachse parallel verlaufenden Steckkanal für den Befestigungsabschnitt des Spulenanschlußelementes besitzt und wobei der Befestigungsabschnitt mit dem Steckkanal ineinandergreifende Rastelemente aufweist, welche für das Spulenanschlußelement beim Einstecken eine Anwickelposition und, nachdem das Spulenanschlußelement mit dem Befestigungsabschnitt weiter in den Steckkanal eingeschoben ist, eine Zugentlastungsposition festlegen.

Eine derartige Spule für ein Relais ist in der veröffentlichten Patentanmeldung WO-A-9111818 beschrieben. Durch die Befestigung des jeweiligen Anschlußelementes in einem zur Spulenachse parallel verlaufenden Steckkanal ist es möglich, die Spulenenden zunächst mit dem Anwickelstück zu verbinden und danach den Befestigungsabschnitt weiter in den Spulenkörper einzustecken, um auf diese Weise eine Zugentlastung der Wicklungsenden zu erreichen. Allerdings ist das oben erwähnte bekannte Spulenanschlußelement verhältnismäßig kompliziert gestaltet. Der Befestigungsabschnitt ist rechtwinkelig zu dem eigentlichen Spulenanschlußelement gebogen, und das Anwickelstück erstreckt sich über die Umfangskontur des Spulenflansches hinaus zur Seite, um ein leichtes Anwickeln der Spulenenden zu ermöglichen. Im Bereich der Stirnseite des Flansches wäre ein solches Anwickeln nicht möglich, weil weitere Vorsprünge des Spulenkörpers zur Aufnahme von Kontaktelementen vorgesehen sind. Vor allem durch das nach außen über den Spulenflansch vorstehende Anwickelstück benötigt die bekannte Spule ein großes Volumen, insbesondere eine große Breite; außerdem sind die Wicklungsenden bei der weiteren Montage gefährdet.

Aus der EP-A-0 199 119 ist ebenfalls eine Spule bekannt, welche einen Teil der eingangs genannten Merkmale aufweist. Die Spulenanschlußelemente sind dort als flache Teile in Steckkanäle des Flansches eingesteckt. Allerdings sind dabei die Anwickelstücke zunächst über die Umfangskontur des Flansches nach außen gebogen, um das Anwickeln der Wicklungsenden zu ermöglichen. Nach dem Wickeln werden sie in den Bereich des Flansches hineingebogen, wodurch sich eine Zugentlastung ergibt und die schmale Bauform der Spule sichergestellt wird.

Aufgabe der Erfindung ist es, eine Spule der eingangs genannten Art so zu gestalten, daß eine wirksame Zugentlastung der Wicklungsenden möglich ist, ohne daß die Außenabmessungen der Anwickelstücke über die Kontur des Spulenkörpers bzw. der Flansche hinausgehen. Außerdem sollen die Wicklungsenden möglichst gegen Beschädigung im Verlauf der Montage geschützt werden.

Erfindungsgemäß wird dieses Ziel bei einer Spule der eingangs genannten Art dadurch erreicht, daß das Spulenanschlußelement sich mit dem Befestigungsabschnitt und dem Anwickelstück in einer gemeinsamen Blechebene parallel zur Spulenachse stirnseitig vor dem Flansch erstreckt, daß der den Steckkanal enthaltende Ansatz sich nur über einen unteren Teil der Höhe des Flansches erstreckt, wobei der Ansatz, das Spulenanslußelement und das Anwickelstück derart gebildet sind, daß bei im Steckkanal eingestecktem Spulenanschlußelement das Anwickelstück sich oberhalb des Ansatzes und innerhalb der durch die Kontur des Flansches vorgegebenen Spulenkörper-Breite und -Höhe erstreckt, so daß das Anwickelstück in der Anwickelposition einen das automatische Anwickeln ermöglichenden axialen Abstand von dem Flansch aufweist und daß parallel zum Steckkanal in dem Ansatz des Flansches ein Einlaufkanal ausgebildet ist, der das Wicklungsende vom Anwickelstück bis zum Wickelraum führt.

Während bei dem Relais gemäß WO-A-9111818 das Anwickelstück des Spulenanschlußelementes sich im Bereich des Außenumfangs des Spulenflansches befindet und zur Zugentlastung in den Wickelraum hineingeschoben wird, ist bei der vorliegenden Erfindung dieses Anwickelstück hinter dem Spulenflansch angeordnet und gegenüber dessen Kontur zurückgesetzt. Durch den zusätzlichen parallelen Einlaufkanal braucht das Wicklungsende der Spule auch nicht über den Außenumfang des Flansches geführt werden, sondern es durchsetzt innerhalb des Einlaufkanals diesen Flansch parallel zur Achsrichtung der Spule. Da beim Wickeln das Anwickelstück einen verhältnismäßig großen Abstand zum Flansch besitzt, kann das Wicklungsende auch innerhalb der Flanschkontur angewickelt und befestigt werden. Durch das weitere Einschieben des Anschlußelementes in Richtung auf den Spulenflansch wird dann die Zugentlastung ermöglicht, wobei sich das Anwickelstück an den Flansch annähert. Der Einlaufkanal verläuft hier im Gegensatz zu bekannten Einlaufkanälen nicht radial auf der Wickelraumseite des Spulenflansches, sondern achsparallel von der Außenseite des Flansches hinein zum Wickelraum. Auf diese Weise ergibt sich auch die angestrebte Zugentlastung.

Erfindungsgemäß erstreckt sich das Spulenanschlußelement mit seinem Befestigungsabschnitt und dem Anwickelstück im wesentlichen in einer einzigen Blechebene parallel zur Spulenachse. Dadurch ist das Spulenanschlußelement durch einfaches Schneiden und ohne Biegevorgänge aus einem Blechstreifen herstellbar.

In bevorzugter Ausgestaltung besitzt der Befestigungsabschnitt einen zangenförmigen Ausschnitt, mit welchem er auf einen Quersteg des Steckkanals im Spulenkörper aufgepreßt wird. Dabei ist es zweckmäßig, mittels eines Rastzahns an dem Spulenanschlußelement und/oder zwei Rastkerben im Steckkanal eine erste Anwickelposition und eine zweite Zugentlastungsposition für das Spulenanschlußelement festzulegen.

Die Erfindung wird nachfolgend an einem Ausführungsbeispiel anhand der Zeichnung näher erläutert. Es zeigen
Figuren 1 bis 3 einen Spulenkörper mit Spulenanschlußelementen in perspektivischer Ansicht in drei aufeinanderfolgenden Montagezuständen,
Figur 4 eine teilweise geschnittene Seitenansicht eines Spulenkörpers mit einem Spulenanschlußelement.

Die in der Zeichnung dargestellte Spule besitzt einen Spulenkörper 1 aus Kunststoff mit einem rohrförmigen Wicklungsträger 2 und zwei Flanschen 3 und 4. Der Wicklungsträger besitzt einen axialen Druchbruch 5 zur Aufnahme eines nicht dargestellten Spulenkerns. Die Spule ist als Grundelement für ein elektromagnetisches Relais bestimmt, wobei der weitere Aufbau des Relais dem Fachmann geläufig ist und nicht weiter dargestellt oder beschrieben zu werden braucht.

Der Flansch 3 besitzt einen taschenförmigen Ansatz 6, der z. B. zur Aufnahme von nicht dargestellten Kontaktelementen dienen könnte. Außerdem ist er mit Steckkanälen 7 zum Einstecken von spiegelbildlich gestalteten Spulenanschlußelementen 8 versehen, die im gezeigten Ausführungsbeispiel als Flachstecker ausgebildet sind. An den beiden Spulenanschlußelementen 8 ist jeweils ein Anwickelstück 9 nach oben in der gleichen Ebene liegend angeformt. Zur Befestigung der Spulenanschlußelemente dient jeweils ein Befestigungsabschnitt 10, der mit einem zangenförmigen Ausschnitt 11 auf einen Quersteg 12 des Flansches 3 aufgesteckt ist (siehe auch Figur 4). Wie in Figur 4 weiter gezeigt ist, ist der Steckkanal 7 zu dem zwischen den beiden Flanschen 3 und 4 gebildeten Wickelraum 13 hin durch eine Isolierwand 14 abgeschlossen.

Der Quersteg 12 besitzt zwei Rastkerben 15 und 16, während das Spulenanschlußelement 8 in dem Ausschnitt 11 einen Rastzahn 17 bildet. Neben dem jeweiligen Steckkanal 7 und parallel zu diesem besitzt der Flansch 3 beiderseits je einen Einlaufkanal 18 zur Aufnahme der mit dem Anwickelstück zu verbindenden Wicklungsenden.

Bei der Montage der Spule werden zunächst die beiden Spulenanschlußelemente 8 mit dem Befestigungsabschnitt 10 teilweise in den Steckkanal 7 eingesteckt, und zwar soweit, daß der Rastzahn 17 mit der ersten Rastkerbe 15 in Eingriff kommt. Damit sind die Spulenanschlußelemente soweit fixiert, daß die Wicklungsenden befestigt werden können. Danach wird eine Spulenwicklung 19 gemäß Figur 2 auf den Wicklungsträger aufgebracht, und deren Wicklungsenden 20 werden durch die Einlaufkanäle 18 geführt und an jeweils ein Anwickelstück 9 gewickelt. Durch Verlöten oder Verschweißen (siehe Figur 3) werden die Wicklungsenden 20 mit dem jeweiligen Anwickelstück mechanisch und elektrisch verbunden. Danach werden die Spulenanschlußelemente 8 weiter in den Steckkanal 7 eingesteckt, bis der jeweilige Rastzahn 17 in die Kerbe 16 eingreift und die Spulenanschlußelemente 8 die gestrichelte Position 21 gemäß Figur 4 erreichen. Dieser Zustand ist in Figur 3 perspektivisch gezeigt.

Die Spulenanschlußelemente besitzen im vorliegenden Beispiel zusätzlich angeformte Schweißbuckel 22, an welche gemäß Figur 3 ein zusätzliches Bauelement 23, beispielsweise eine Diode oder ein Widerstand, angeschweißt oder gelötet werden kann. Die Befestigung der Spulenanschlußelemente mit dem daran hängenden Spulenkörper erfolgt in einem Relaissockel auf bekannte Weise, beispielsweise durch Einstecken und Kerbverformung von Rippen 24, was hier nicht weiter zu beschreiben ist.

## Patentansprüche

1. Spule für ein elektromagnetisches Relais mit:
- einem Spulenkörper (1), der zwei Flansche (3, 4) besitzt, welche zwischen einander einen Wickelraum (13) mit einer Erregerwicklung (19) begrenzen;
- mindestens einem Spulenanschlußelement (8) mit einem Befestigungsabschnitt (10);
- jeweils einem einstückig mit dem Spulenanschlußelement (8) verbundenen Anwickelstück (9) für ein Wicklungsende (20), wobei mindestens einer der Flansche (3) in einem stirnseitig vorspringenden Ansatz (6) zumindest einen zur Spulenachse parallel verlaufenden Steckkanal (7) für den Befestigungsabschnitt (10) des Spulenanschlußelementes (8) besitzt und wobei der Befestigungsabschnitt (10) mit dem Steckkanal (7) ineinandergreifende Rastelemente (15, 16, 17) aufweist, welche für das Spulenanschlußelement (8) beim Einstecken eine Anwickelposition und, nachdem das Spulenanschlußelement (8) mit dem Befestigungsabschnitt (10) weiter in den Steckkanal (7) eingeschoben ist, eine Zugentlastungsposition festlegen,
**dadurch gekennzeichnet**,
daß das Spulenanschlußelement (8) sich mit dem Befestigungsabschnitt (10) und dem Anwickelstück (9) in einer gemeinsamen Blechebene parallel zur Spulenachse stirnseitig vor dem Flansch (3) erstreckt,
daß der den Steckkanal (7) enthaltende Ansatz (6) sich nur über einen unteren Teil der Höhe des Flansches (3) erstreckt, wobei der Ansatz (6), das Spulenanschlußelement (8) und das Anwickelstück (9) derart gebildet sind, daß bei im Steckkanal (7) eingestecktem Spulenanschlußelement (8) das Anwickelstück (9) sich oberhalb des Ansatzes (6) und innerhalb der durch die Kontur des Flansches (3) vorgegebenen Spulenkörper-Breite und -Höhe erstreckt, so daß das Anwickelstück (9) in der Anwickelposition einen das automatische Anwickeln ermöglichenden axialen Abstand von dem Flansch (3) aufweist und
daß parallel zum Steckkanal (7) in dem Ansatz (6) des Flansches ein Einlaufkanal (18) ausgebildet ist, der das Wicklungsende (20) vom Anwickelstück (9) bis zum Wickelraum (13) führt.

2. Spule nach Anspruch 1, **dadurch gekennzeichnet**, daß der Befestigungsabschnitt (10) mittels eines zangenförmigen Ausschnitts (11) auf einen Quersteg (12) des Steckkanals (7) aufgepreßt ist.

3. Spule nach Anspruch 1 oder 2, **dadurch gekennzeichnet**, daß der Steckkanal (7) zum Wickelraum (13) hin eine Isolierwand (14) besitzt.

4. Spule nach einem der Ansprüche 1 bis 3, dadurch gekennzeichnet, daß der Befestigungsabschnitt (10) einen Rastzahn (17) aufweist, mittels dessen er in eine erste Rastkerbe (15) des Ansatzes (6) zur Festlegung der Anwickelposition und in eine zweite Rastkerbe (16) des Ansatzes (6) zur Festlegung der Zugentlastungsposition einrastbar ist.

5. Spule nach einem der Ansprüche 1 bis 4, **dadurch gekennzeichnet,** daß an dem Spulenanschußelement (8) jeweils ein Schweißbuckel (22) zur Befestigung und Kontaktierung eines zusätzlichen Bauelementes (23) vorgesehen ist.

## Claims

1. Coil for an electromagnetic relay having:
- a coil former (1) which has two flanges (3, 4) which delimit between themselves a winding space (13) with a field winding (19);
- at least one coil connection element (8) having a fastening section (10);
- in each case a winding piece (9), joined in one piece to the coil connection element (8), for one end (20) of the winding, at least one of the flanges (3) having in an attachment projecting at the end face at least one plug-in channel (7), extending parallel to the coil axis, for the fastening section (10) of the coil connection element (8), and the fastening section (10) having latching elements (15, 16, 17) which interlock with the plug-in channel (7) and upon plugging-in fix for the coil connection element (8) a winding position and, after the coil connection element (8) with the fastening section (10) has been inserted further into the plug-in channel (7), a tension-relieving position,
characterized in that the coil connection element (8) with the fastening section (10) and the winding piece (9) extends, at the end face side in front of the flange (3), in a common plane of sheet metal parallel to the coil axis, in that the attachment (6) containing the plug-in channel (7) extends only over a lower part of the height of the flange (3), the attachment (6), the coil connection element (8) and the winding piece (9) being formed in such a way that with the coil connection element (8) inserted in the plug-in channel (7) the winding piece (9) extends above the attachment (6) and within the coil former's width and height, which are predetermined by the contour of the flange (3), such that in the winding position the winding piece (9) has an axial spacing from the flange (3) which permits automatic winding, and in that an insertion channel (18) which guides the end (20) of the winding from the winding piece (9) up to the winding space (13) is constructed in the attachment (6) of the flange.

2. Coil according to Claim 1, characterized in that the fastening section (10) is pressed against a cross web (12) of the plug-in channel (7) by means of a pincer-shaped cutout (11).

3. Coil according to Claim 1 or 2, characterized in that the plug-in channel (7) has an insulating wall (14) towards the winding space (13).

4. Coil according to one of Claims 1 to 3, characterized in that the fastening section (10) has a latching tooth (17) by means of which it can be latched in a first latching notch (15) of the attachment (6) in order to fix the winding position, and can be latched in a second latching notch (16) of the attachment (6) in order to fix the tension-relieving position.

5. Coil according to one of Claims 1 to 4, characterized in that a projection (22) for fastening and contacting an additional component (20) is provided in each case on the coil connection element (8).

## Revendications

1. Bobine pour un relais électromagnétique comportant :
- un corps de bobine (1), qui possède deux brides (3, 4), lesquelles limitent entre elles un espace d'enroulement (13) avec un enroulement inducteur (19) ;
- au moins un élément (8) de raccordement de la bobine comportant une section de fixation (10) ;
- à chaque fois une pièce de bobinage (9) pour une fin d'enroulement (20) reliée solidairement à l'élément (8) de raccordement de la bobine, au moins une des brides (3) possédant, dans un épaulement (6) faisant saillie du côté frontal, au moins un canal de connexion (7) passant parallèlement à l'axe de la bobine pour la section de fixation (10) de l'élément (8) de raccordement de la bobine et la section de fixation (10) possédant des éléments d'arrêt (15, 16, 17) s'engrenant avec le canal de connexion (7), lesquels déterminent une position de bobinage pour l'élément (8) de raccordement de la bobine lors de l'insertion et, après que l'élément (8) de raccordement de la bobine comportant la section de fixation (10) est glissé plus loin dans le canal de connexion (7), une position de décharge de traction.
caractérisée en ce que l'élément (8) de raccordement de la bobine s'étend avec la section de fixation (10) et la pièce de bobinage (9) dans un plan en tôle commun parallèlement à l'axe de la bobine du côté frontal devant la bride (3), en ce que l'épaulement (6) contenant le canal de connexion (7) s'étend seulement au-dessus d'une partie inférieure de la hauteur de la bride (3), l'épaulement (6), l'élément (8) de raccordement de la bobine et la pièce de bobinage (9) étant formés de telle manière que si l'élément (8) de raccordement de la bobine est inséré dans le canal de connexion (7), la pièce de bobinage (9) s'étend au-dessus de l'épaulement (6) et à l'intérieur de la hauteur et de la largeur du corps de bobine prédéfinies par le contour de la bride (3), de sorte que la pièce de bobinage (9) présente dans la position de bobinage un écartement axial de la bride (3) permettant le bobinage automatique et que parallèlement au canal de connexion (7) un canal d'entrée (18), qui guide la fin d'enroulement (20) de la pièce de bobinage (9) jusqu'à l'espace d'enroulement (13), est conçu dans l'épaulement (6) de la bride.

2. Bobine selon la revendication 1, caractérisée en ce que la section de fixation (10) est engagée par pression, par l'intermédiaire d'une encoche (11) en forme de pinces sur une entretoise transversale (12) du canal de connexion (7).

3. Bobine selon la revendication 1 ou 2, caractérisée en ce que le canal de connexion (7) possède une paroi isolante (14) vers l'espace d'enroulement (13).

4. Bobine selon l'une des revendications 1 à 3, caractérisée en ce que la section de fixation (10) présente une dent d'arrêt (17), au moyen de laquelle elle peut être engagée dans un premier cran (15) de l'épaulement (6) pour la fixation de la position de bobinage et dans un deuxième cran (16) de l'épaulement (6) pour la fixation de la position de décharge de traction.

5. Bobine selon l'une des revendications 1 à 4, caractérisée en ce que au niveau de l'élément (8) de raccordement de la bobine est prévu à chaque fois un bossage de soudure (22) pour la fixation et la mise en contact d'un composant (23) supplémentaire.
